# EUROPÄISCHE PATENTSCHRIFT

(11) **EP 0 846 821 B1**
(45) Veröffentlichungstag und Bekanntmachung des Hinweises auf die Patenterteilung: **19.01.2005**
(21) Anmeldenummer: 97121006.7
(22) Anmeldetag: 29.11.1997
(51) Int. Cl.: E05B 49/00, B60R 25/04

(54) **Vorrichtung zur Prüfung der Nutzungsberechtigung für Zugangskontrolleinrichtungen**
Device for checking the user authorization of an access control system
Dispositif pour vérifier l'autorisation de contrôle d'accès

(30) Priorität: 03.12.1996 DE 19650020
(43) Veröffentlichungstag der Anmeldung: 10.06.1998
(73) Patentinhaber: Delphi Automotive Systems Deutschland GmbH, D-42369 Wuppertal (DE)
(72) Erfinder: Storjohann, Lutz, 51588 Nümbrecht (DE)
(74) Vertreter: COHAUSZ & FLORACK

(56) Entgegenhaltungen:
- EP-A- 0 525 895
- EP-A- 0 663 650
- DE-A- 4 317 114
- DE-A- 4 441 415
- DE-A- 19 537 901
- DE-C- 19 532 067
- US-A- 5 369 706

## Beschreibung

Die Erfindung betrifft eine Vorrichtung zur Prüfung der Nutzungsberechtigung für Zugangskontrolleinrichtungen, insbesondere Schließeinrichtungen für Fahrzeuge, mit einer zugangsseitigen Steuereinrichtung mit einem Speicherbereich für einen geheimen Code, einer benutzerseitigen Schlüsseleinrichtung, die einen Transponder mit einem Speicherbereich zum Speichern eines geheimen Codes, enthält, und Vergleichsmitteln in der Steuereinrichtung zur Feststellung der für die Freigabe der Zugangseinrichtung erforderlichen Berechtigung, derart, dass die vom Transponder ausgesandte Information mit einer in der Steuereinrichtung durch den geheimen Code festgelegten Vorgabeinformation verglichen wird und dass nur bei einer Übereinstimmung eine Freigabe des Zugangs erfolgt, wobei der Transponder der Schlüsseleinrichtung einen eine fahrzeugspezifische Freigabeinformation der Schlüsseleinrichtung für die Steuereinrichtung aufweisenden weiteren Speicherbereich enthält, wobei die Steuereinrichtung Mittel zur Überprüfung, ob die Schlüsseleinrichtung die Berechtigung besitzt, an die Steuereinrichtung angelernt zu werden, aufweist.

Derartige Vorrichtungen zur Prüfung der Nutzungsberechtigung für Zugangskontrolleinrichtungen, die aus einer zugangsseitigen Steuereinrichtung und einer benutzerseitigen Schlüsseleinrichtung bestehen, sind aus der Praxis bekannt.

Moderne Schlüsseleinrichtungen erhalten als zentrales Element einen mit einem Chip gekoppelten Transponder, welcher bei elektromagnetischer Anregung eine Benutzercodeinformation, beispielsweise in Form einer Zahlenfolge, aussendet.

In der Steuereinrichtung wird dann verglichen, ob die vom Transponder in der Schlüsseleinrichtung ausgesandte Benutzercodeinformation auf einen autorisierten Benutzer schließen lässt oder nicht. Nur bei Identifizierung des autorisierten Benutzers gibt die Steuereinrichtung den Zugang zu den nachgeschalteten Komponenten des Fahrzeuges frei, während im anderen Fall der Zugang zum Betrieb des Fahrzeuges blockiert wird. Um den Besitzer der jeweiligen Schlüsseleinrichtung als autorisiert auszuweisen, wird in einem sogenannten "Anlernprozeß" der Schlüsseleinrichtung ein geheimer Code von der Steuereinrichtung übertragen. Nach dem Anlernen des kompletten Fahrzeugschlüsselsatzes, der dem Benutzer bei der Übernahme des Fahrzeuges übergeben wurde, ist jeder Schlüssel somit kennzeichnend für den autorisierten Fahrzeugbenutzer.

Vorrichtungen dieser Art sind beispielsweise aus der DE 4317119 C2 und der DE 4435894 A1 bekannt.

Aus der DE 4441415 A1 ist ein System zur Erstellung von Ersatzschlüsseln bekannt. Hierzu ist jedes Fahrzeug mit einem Fahrzeugidentifizierungs-Code ausgestattet.
Zwischen Ersatzschlüssel und einem Sender innerhalb des Fahrzeugs werden verschlüsselte Codes ausgetauscht und im Ersatzschlüssel in einer Datenmatrix abgespeichert. Der Ersatzschlüssel weist dabei zumindest zwei Speicherplätze auf, in denen der Fahrzeugidentifizierungs-Code und eine Entschlüsselungsfunktion gespeichert sein können.

Ferner ist aus der DE 4441415 A1 bekannt, dass zum Anlernen eines neuen Schlüssels an ein Fahrzeug ein verschlüsselter Code C und ein Befehlscode BC im Schlüssel abgelegt werden. Bei der Erstellung des Ersatzschlüssels wird in einem ersten Speicherabschnitt der verschlüsselte Code C abgelegt und ein einem zweiten Speicherabschnitt der Befehlscode BC. Zum Anlernen sendet der Ersatzschlüssel den verschlüsselten Code C zusammen mit dem Befehlscode BC an das Fahrzeug. Im Fahrzeug wird der Code C ermittelt und aus dem Code C wird die Fahrgestellnummer ermittelt. Diese Fahrgestellnummer wird mit einer in dem Fahrzeug gespeicherten Fahrgestellnummer verglichen.

Bei Übereinstimmung wird der Befehlscode BC ausgelesen und beim Vorliegend eines Anlernbefehls mit einer Freigaberoutine fortgesetzt. Zum Anlernen wird mit Hilfe eines Zufallsgenerators ein Zufallscode erzeugt. Der Zufallscode wird an das Fahrzeug übermittelt und dort wird der Code C, der die Fahrgestellnummer VIN enthält, überschrieben. Das bedeutet, dass der von der Werkstatt eingespeicherte geheime Code C nach dem Anlernen in dem Schlüssel überschrieben wird und nicht mehr vorhanden ist.

Die US 5,369,706 betrifft ein Verfahren zum Freigeben einer Zugangskontrolleinrichtung mittels rollierender Codes. Bei rollierenden Codes werden beispielsweise aus Hash-Tabellen Geheimcodes entnommen, die zum einmaligen Freischalten einer Zugangskontrolleinrichtung berechtigen. Danach, dass heißt nach einmaligen Freischalten, wird ein neuer Code ermittelt. Diese rollierenden Codes (Hash-Tabellen) sind sowohl im Schloss als auch im Schlüssel gespeichert. Daher wird, wenn im Schlüssel der nächste Code ermittelt wird, dieser auch im Schloss ermittelt. Da die Hash-Tabellen von außen nicht einsehbar sind, ist somit eine sichere Zugangskontrolle möglich.

Es entsteht jedoch immer wieder ein Bedarf nach weiteren Schlüsseleinrichtungen und damit nach einem nachträglichen Anlernen von Schlüsseleinrichtungen, beispielsweise im Fall eines Verlustes oder für zusätzliche Benutzer eines Fahrzeuges. Im allgemeinen ist es hierfür erforderlich, die Steuereinrichtung durch Mitteilung eines Benutzercodes (PIN) für diese Prozedur freizuschalten. Dies geschieht üblicherweise mit Hilfe eines Werkstatt-/Diagnosetesters o.ä. in einer mehr oder weniger aufwendigen Verfahrensweise.

Der Erfindung liegt die Aufgabe zugrunde, eine Vorrichtung der eingangs genannten Art dahingehend weiter zu entwickeln, das ein automatisches Anlernen eines Nach- bzw. Ersatzschlüssels durch den Benutzer selber bei gleichzeitigem Schutz vor Missbrauch ermöglicht wird.

Diese Aufgabe wird erfindungsgemäß dadurch gelöst, dass bei einer Vorrichtung nach dem Oberbegriff die Schlüsseleinrichtung geeignet ist, die Legitimation einer Bedienungsperson zu überprüfen, die Daten in den weiteren Speicherbereich eingeben will.

Mit den Mitteln der Erfindung kann in einer Ersatzteilzentrale ein angeforderter Ersatzschlüssel mit einer Freigabeinformation vorprogrammiert werden. Die Schlüsseleinrichtung wird dem anfordernden Fahrzeugbenutzer anschließend direkt zur Verfügung gestellt. Dieser kann dann die neue Schlüsseleinrichtung ohne besondere Hilfsmittel oder -prozeduren und ohne Hilfspersonal automatisch an die Steuereinrichtung anlernen lassen. Auf diese Weise lässt sich eine erhöhte Servicefreundlichkeit realisieren. Insbesondere in Regionen mit dünnem Händlernetz oder bei Schlüsselverlust im Urlaub ist somit die Verwendung der erfindungsgemäßen Vorrichtung von Vorteil.

Die erfindungsgemäße Vorrichtung bietet eine große Sicherheit beim Anlernen neuer Schlüsseleinrichtungen an eine Steuereinheit, da durch die Überprüfung einer fahrzeugspezifischen Freigabeinformation in dem zusätzlichen Speicherbereich einer neuen Schlüsseleinrichtung sichergestellt ist, daß eine neue Schlüsseleinrichtung nur von der Steuereinrichtung eines bestimmten Fahrzeugs angelernt werden kann, und zwar von der, für die es die Freigabeinformation besitzt. Dabei erfolgt die Überprüfung der Berechtigung zum Anlernen durch die ohnehin in der Steuereinrichtung vorhandenen Vergleichsmittel, die die von der Schlüsseleinrichtung empfangene Freigabeinformation mit einer geforderten Freigabeinformation vergleichen.

Bevorzugte Ausführungsformen der Erfindung ergeben sich aus den Unteransprüchen. Dabei wird deutlich, daß die in den automatisch anzulernenden Schlüsseleinrichtungen eingegebene Freigabeinformation in vielfältige Weise erzeugt werden kann. Dementsprechend werden für die Überprüfung in der Steuereinrichtung entweder ohnehin vorhandene Daten zum Vergleichen verwendet, oder aber es ist in der Steuereinrichtung ebenfalls ein zusätzlicher Speicherbereich vorgesehen, in der die Vergleichsinformation vorliegt.

Die Erfindung wird im folgenden anhand einer Zeichnung näher erläutert.

Die Zeichnung gibt einen Überblick über die Verwendung des erfindungsgemäß vorgesehenen zusätzlichen Speicherbereichs in der Schlüsseleinrichtung für das Ablegen einer Freigabeinformation, die für das Anlernen einer neuen Schlüsseleinrichtung erforderlich sein soll.

In einer ersten Darstellung (1) ist eine Schlüsseleinrichtung B der erfindungsgemäßen Vorrichtung gezeigt. Die Schlüsseleinrichtung B umfaßt einen Transponder mit einer Transponderspule T und einem ersten Speicherbereich SP1 der für den geheimen Code für eine übliche Zugangsberechtigungsprozedur vorgesehen ist. Zusätzlich ist ein zweiter Speicherbereiche SP2 vorhanden. In beiden Speicherbereichen SP1 und SP2 sind zu diesem Zeitpunkt noch keine Informationen gespeichert.

Desweiteren ist eine Einrichtung C einer Ersatzteilzentrale dargestellt, die unter anderem eine Datenbank enthält oder aber Zugriff auf eine solche hat. Die Datenbank beinhaltet Speicherbereiche SC₁-SCₙ, in denen fahrzeugspezifische Informationen von allen Fahrzeugen, für die diese Ersatzteilzentrale zuständig ist, gespeichert sind. Hier sei angenommen, daß es sich um gesonderte geheime Informationen handelt. Alternativ können aber auch offen zugängliche Informationen wie die Steuergeräteidentifikationsnummern gespeichert sein. Die Einrichtung C der Ersatzteilzentrale verfügt außerdem über (nicht dargestellte) Mittel zum Übertragen der gespeicherten geheimen Daten oder, im Fall von nicht geheimen gespeicherten Daten, über Mittel zum Verschlüsseln und Übertragen der Daten.

Die Ersatzteilzentrale erhält von einem Kunden die Anfrage nach einer weiteren Schlüsseleinrichtung für ein Fahrzeug. In einem ersten Schritt ermittelt die Einrichtung C der Ersatzteilzentrale, welche gespeicherte Information zu dem Fahrzeug gehört, für das eine neue Schlüsseleinrichtung angefordert wird. Anschließend überträgt die Einrichtung C diese oder eine daraus generierte Freigabeinformation M2 an eine Schlüsseleinrichtung B, die bislang noch keinem Fahrzeug zugeordnet ist und deren zwei Speicherbereiche SP1 und SP2 noch keine Daten beinhalten.

Die Schlüsseleinrichtung B speichert die empfangene Freigabeinformation M2 in seinem zusätzlichen Speicherbereich SP2. Die Schlüsseleinrichtung B, die in der zweiten Darstellung (2) nochmals mit mit der Information M2 belegtem Speicherbereich SP2 gezeigt ist, kann nun von der Ersatzteilzentrale an den Kunden übergeben werden.

In der dritten Darstellung (3) wird wiederum die oben beschriebene Schlüsseleinrichtung B gezeigt. Zusätzlich ist hier durch ein Rechteck ein Fahrzeug FZ angedeutet, an dessen Steuereinheit die neue Schlüsseleinrichtung B angelernt werden soll. Diese Steuereinheit ist in dem Fahrzeug FZ eingezeichnet und mit A bezeichnet. Die Steuereinheit A verfügt über mindestens einen Speicherbereich SP3, in dem der geheime Code zur Prüfung der Nutzungsberechtigung abgelegt ist. Desweiteren verfügt sie über ein Vergleichsmittel V und über nicht eingezeichnete Mittel zur Übertragung von Daten. Für das Ausführungsbeispiel ist ein zweiter Speicherbereich SP4 vorgesehen, in dem eine weitere geheime Information abgelegt ist. Zusätzlich oder alternativ kann ein Speicherbereich für das Speichern einer PIN-Nummer vorhanden sein.

Die Schlüsseleinrichtung B, die dem Kunden von der Ersatzteilzentrale ausgehändigt wurde und die nun über eine geheime Freigabeinformation M2 verfügt, liest diese Information aus ihrem zusätzlichen Speicherbereich SP2 aus und überträgt sie, wie durch einen Pfeil angedeutet, an die Steuereinheit A des Fahrzeugs FZ.

Die gleichen Elemente wie in der Darstellung (3) tauchen auch in der Darstellung (4) auf.

Die Vergleichsmittel V der Steuereinheit A vergleichen die von der Schlüsseleinrichtung empfangene Freigabeinformation M2 mit einer in dem zusätzlichen Speicherbereich SP4 gespeicherten geheimen Information. Wird eine Übereinstimmung festgestellt, so erfolgt eine Freigabe für das eigentliche "Anlernen" einer neuen Schlüsseleinrichtung B an die Steuereinrichtung A des Fahrzeugs in üblicher Weise. Die Steuereinrichtung A überträgt hierzu den geheimen Code M1 für die Überprüfung der Nutzungsberechtigung automatisch an die Schlüsseleinrichtung B.

Die Schlüsseleinrichtung B speichert den empfangenen geheimen Code M1 in dem ersten Speicherbereich SP1 des Transponders, wie in Darstellung (5) zu sehen.

Die Schlüsseleinrichtung B ist jetzt an die Steuereinheit A des Fahrzeugs FZ angelernt und kann von dem Benutzer als Nachweis der Berechtigung der Nutzung des Fahrzeugs verwendet werden.

In dem beschriebenen Ausführungsbeispiel wurde ein zusätzlicher Speicherbereich SP4 in der Steuereinheit A vorgesehen, in dem eine der Freigabeinformation in dem zusätzlichen Speicherbereich SP2 der Schlüsseleinrichtung entsprechende Information gespeichert ist. Ein solcher zusätzlicher Speicherbereich stellt jedoch kein notwendiges Element für eine erfindungsgemäße Vorrichtung dar. Beispielsweise kann als geheime Information für die Berechtigung zum Anlernen ebenso die PIN-Nummer verwendet werden, oder aber der geheime Code für die normale Zugangsberechtigung selber. Eine weitere Alternative ist, wie bereits erwähnt, die Verwendung von offen zugänglichen Informationen wie der Steuergeräteidentifikationsnummer, wenn diese zunächst verschlüsselt werden.

Hat die Schlüsseleinrichtung B in der Ersatzteilzentrale bereits den geheimen Code M1 erhalten, so kann sie von der Zentrale zusätzlich eine zweite Information M2 empfangen und diese speichern, mit der dann zwischen einer zum automatischen Anlernen berechtigten Schlüsseleinrichtung und einer verlorenen Schlüsseleinrichtung, die besser gesperrt bleibt, unterschieden werden kann.

## Patentansprüche

1. Vorrichtung zur Prüfung der Nutzungsberechtigung für Zugangskontrolleinrichtungen, insbesondere Schließeinrichtungen für Fahrzeuge,
mit einer zugangsseitigen Steuereinrichtung (A) mit einem dritten Speicherbereich (SP3) für einen geheimen Code,
einer benutzerseitigen Schlüsseleinrichtung (B), die einen Transponder mit einem ersten Speicherbereich (SP1) zum Speichern eines geheimen Codes M1 enthält, und
Vergleichsmitteln (V) in der Steuereinrichtung (A) zur Feststellung der für die Freigabe der Zugangseinrichtung erforderlichen Berechtigung, derart, dass die mit dem geheimen Code M1 verschlüsselte, vom Transponder ausgesandte Information mit einer in der Steuereinrichtung (A) durch den geheimen Code M1 festgelegten Vorgabeinformation verglichen wird und dass nur bei einer Übereinstimmung eine Freigabe des Zugangs erfolgt,
wobei der Transponder der Schlüsseleinrichtung (B) einen eine fahrzeugspezifische Freigabeinformation (M2) der Schlüsseleinrichtung (B) für die Steuereinheit (A) aufweisenden weiteren Speicherbereich (SP2) enthält,
wobei die Steuereinrichtung (A) Mittel zur Überprüfung ob die Schlüsseleinrichtung (B) die Berechtigung besitzt, an die Steuereinrichtung (A) angelernt zu werden, aufweist,
**dadurch gekennzeichnet, dass** die Schlüsseleinrichtung (B) geeignet ist, die Legitimation einer Bedienungsperson zu überprüfen, die Daten in den weiteren Speicherbereich (SP2) eingeben will.

2. Vorrichtung nach Anspruch 1, **dadurch gekennzeichnet, dass** die Steuereinrichtung (A) mindestens einen weiteren Speicherbereich (SP4/PIN) umfasst.

3. Vorrichtung nach Anspruch 2, **dadurch gekennzeichnet, dass** in dem weiteren Speicherbereich (SP4/PIN) der Steuereinrichtung (A) ein Benutzercode (PIN) und/oder eine Steuergeräteidentifikationsnummer gespeichert sind.

4. Vorrichtung nach einem der vorangehenden Ansprüche, **dadurch gekennzeichnet, dass** die in dem weiteren Speicherbereich (SP2) der Schlüsseleinrichtung (B) abgelegte Freigabeinformation (M2) fahrzeugspezifische Daten enthält.

5. Vorrichtung nach Anspruch 4, **dadurch gekennzeichnet, dass** die in dem weiteren Speicherbereich (SP2) der Schlüsseleinrichtung (B) abgelegte fahrzeugspezifische Daten geheim und nicht allgemein zugänglich sind oder durch einen geheimen Code verschlüsselt abgelegt sind.

6. Vorrichtung nach Anspruch 5, **dadurch gekennzeichnet, dass** für die in dem weiteren Speicherbereich (SP2) der Schlüsseleinrichtung (B) abgelegten fahrzeugspezifischen Daten der PIN-Code, die Steuergeräteidentifikationsnummer oder der geheime Code (M1) sind.

7. Vorrichtung nach Anspruch 5, **dadurch gekennzeichnet, dass** mit Hilfe der Mittel zur Überprüfung ein unabhängiger Code überprüfbar ist.

8. Vorrichtung nach einem der vorangehenden Ansprüche, **dadurch gekennzeichnet, dass** die Kopplung zwischen der Steuereinrichtung (A) und der Schlüsseleinrichtung (B) galvanisch, insbesondere in Form einer Chipkarte, erfolgt.

9. Vorrichtung nach einem der vorangehenden Ansprüche, **dadurch gekennzeichnet, dass** die Kopplung zwischen der Steuereinrichtung (A) und der Schlüsseleinrichtung (B) kapazitiv und/oder induktiv erfolgt.

10. Verfahren zum Anlernen einer Schlüsseleinrichtung (B) einer Vorrichtung nach einem der vorangehenden Ansprüche, mit folgenden Schritte:
Ablegen einer geheimen Freigabeinformation (M2) durch eine berechtigte Stelle in den weiteren Speicherbereich (SP2) einer Schlüsseleinrichtung (B),
Übertragen der in dem zweiten Speicherbereich (SP2) der Schlüsseleinrichtung (B) gespeicherten Information (M2) an eine zugangsseitige Steuereinrichtung (A),
Vergleichen der empfangenen Freigabeinformation (M2) mit einer durch die gespeicherte Information in der Steuereinrichtung (A) festgelegte Vorgabeinformation in der Steuereinrichtung (A),
Übertragen des geheimen Codes (M1) von der zugangsseitigen Steuereinrichtung (A) an die Schlüsseleinrichtung (B), wenn der Vergleich der empfangenen Freigabeinformation (M2) mit der Vorgabeinformation in der Steuereinrichtung (A) eine Übereinstimmung ergeben hat, und
Speichern des übertragenen Codes (M1) in dem ersten Speicherbereich (SP1) der Schlüsseleinrichtung (B),
**dadurch gekennzeichnet, dass** in der Schlüsseleinrichtung (B) eine Legitimation einer Bedienperson, die Daten in den weiteren Speicherbereich (SP2) eingeben will, überprüft wird.

## Claims

1. Device for checking use authorization for entry control devices, in particular, closure devices for motor vehicles,
with an entry-side control device (A) with a third storage area (SP3) for a secret code,
a user-side code device (B), which contains a transponder with a first storage area(SP1) for storing of a secret code M1, and
comparison means (V) in the control device (A) for determination of the authorization required for the release of the entry device, in such a manner that the information emitted from the transponder and
encoded with the secret code M1 is compared with specification information determined in the control device (A) by means of the secret code M1 and that only if correspondence is given, a release of the entry results,
whereby the transponder of the code device (B) contains a further storage area (SP2) comprising a motor vehicle-specific release information (M2) of the code device (B) for the control device (A), whereby the control device (A) has means for inspecting whether the code device (B) has the authorization to break into the control device (A), **characterized in that** the code device (B) is suited for checking the legitimization of an operator, who wants to input the data into the further storage area (SP2).

2. Device according to claim 1, **characterized in that** the control device (A) includes at least one further storage area (SP4/PIN).

3. Device according to claim 2, **characterized in that** in the further storage area (SP4/PIN) of the control device (A), a user code (PIN) and/or a control device identification number are stored.

4. Device according to one of the preceding claims, **characterized in that** the release information (M2) stored in the further storage area (SP2) of the code device (B) contains motor vehicle-specific data.

5. Device according to claim 4, **characterized in that** the motor vehicle-specific data stored in the further storage area (SP2) of the code device (B) are secret and not generally accessible or are stored encoded by means of a secret code.

6. Device according to claim 5, **characterized in that** the PIN-code, the control device identification umber, or the secret code (M1) are the motor vehicle-specific data stored in the further storage area (SP2) of the code device (B).

7. Device according to claim 5, **characterized in that** with the assistance of the means for checking, an independent code can be inspected.

8. Device according to one of the preceding claims, **characterized in that** the coupling between the control device (A) and the code device (B) takes place in a galvanic manner, in particular, in the form of a chip card.

9. Device according to one of the preceding claims, **characterized in that** the coupling between the control device (A) and the code device (B) takes place capacitively and/or inductively.

10. Method for breaking-in of a code device (B) of a device according to one of the preceding claims, with the following steps:
storing a secret release information (M2) through an authorized point in the further storage area (SP2) of a code device (B),
transmitting the information stored in the second storage area (SP2) of the code device (B) to a entry-side control device (A),
comparing in the control device (A) the received release information (M2) with specification information determined by the stored information in the control device (A),
transmitting the secret code (M1) from the entry side control device (A) to the code device (B), when the comparison of the received release information (M2) with the specification information in the control device (A) has provided correspondence, and
storing the transmitted code (M1) in the first storage area (SP1) of the code device (B), **characterized in that** in the code device (B), a legitimization of an operator, who wants to input the data in the further storage area (SP2), is verified.

## Revendications

1. Dispositif pour vérifier l'autorisation d'utilisation pour des dispositifs de contrôle d'accès, notamment des dispositifs de fermeture pour véhicules automobiles, comportant
un dispositif de commande (A) situé côté accès et comportant une troisième zone de mémoire (SP3) pour un code secret,
un dispositif à clé (B) situé coté utilisateur et qui contient un transpondeur possédant une première zone de mémoire (SP2) pour mémoriser un code secret M1, et
des moyens comparateurs (V) situés dans le dispositif de commande (A) pour déterminer l'autorisation nécessaire pour la libération du dispositif d'accès de telle sorte que l'information codée avec le code secret M1 et émise par le transpondeur est comparée à une information de prédétermination fixée dans le dispositif de commande (A) au moyen du code secret M1 et qu'une libération de l'accès s'effectue uniquement en cas de concordance,
dans lequel le transpondeur du dispositif à clé (B) contient une autre zone de mémoire (SP2) comportant une information de libération (M2) spécifique au véhicule, du dispositif à clé (B) pour l'unité de commande (A),
dans lequel le dispositif de commande (A) comporte des moyens pour vérifier si le dispositif à clé (B) possède l'autorisation d'être informé par le dispositif de commande (A),
**caractérisé en ce que** le dispositif à clé (B) convient pour contrôler la légitimité d'un opérateur, qui veut introduire des données dans l'autre zone de mémoire (SP2).

2. Dispositif selon la revendication 1, **caractérisé en ce que** le dispositif de commande (A) comprend au moins une autre zone de mémoire (SP4/PIN).

3. Dispositif selon la revendication 2, **caractérisé en ce qu'**un code d'utilisateur (PIN) et/ou un numéro d'identification de l'appareil de commande sont mémorisés dans l'autre zone de mémoire (SP4/PIN) du dispositif de commande (A).

4. Dispositif selon l'une des revendications précédentes, **caractérisé en ce que** l'information de libération (M2) mémorisée dans la zone de mémoire (SP2) du dispositif à clé (B) contient des données spécifiques au véhicule.

5. Dispositif selon la revendication 4, **caractérisé en ce que** les données spécifiques au véhicule, qui sont mémorisées dans l'autre zone de mémoire (SP2) du dispositif à clé (B), sont secrètes et non accessibles d'une manière générale ou sont mémorisées d'une manière chiffrée à l'aide d'un code secret.

6. Dispositif selon la revendication 5, **caractérisé en ce que** pour les données du code PIN, spécifiques au véhicule, qui sont mémorisées dans l'autre zone de mémoire (SP2) du dispositif à clé (B), sont le numéro d'identification de l'appareil de commande ou le code secret (M1).

7. Dispositif selon la revendication 5, **caractérisé en ce qu'**à l'aide des moyens de surveillance, on peut surveiller un code indépendant.

8. Dispositif selon l'une des revendications précédentes, **caractérisé en ce que** le couplage entre le dispositif de commande (A) et le dispositif à clé (B) s'effectue par voie galvanique, notamment sous la forme d'une carte à puce.

9. Dispositif selon l'une des revendications précédentes, **caractérisé en ce que** le couplage entre le dispositif de commande (A) et le dispositif à clé (B) s'effectue par voie capacitive et/ou inductive.

10. Procédé pour l'information d'un dispositif à clé (B) d'un dispositif selon l'une des revendications précédentes, comportant les étapes suivantes:
mémorisation d'une information secrète de libération (M2) au moyen d'un emplacement autorisé dans l'autre zone de mémoire (SP2) d'un dispositif à clé (B),
transmission de l'information (M2) mémorisée dans la seconde zone de mémoire (SP2) du dispositif à clé (B) dans un dispositif de commande (A) côté accès,
comparaison de l'information reçue de libération (M2) à une information prédéterminée, mémorisée par l'information mémorisée dans le dispositif de commande (A), dans ce dispositif de commande (A),
transmission du code secret (M1) depuis le dispositif de commande (A) côté accès au dispositif à clé (B) lorsque la comparaison de l'information de libération reçue (M2) à l'information de prédétermination dans le dispositif de commande (A) a révélé une concordance, et
mémorisation du code transmis (M1) dans la première de mémoire (SP1) du dispositif à clé (B),
**caractérisé en ce que** dans le dispositif à clé (B), une légitimation d'un opérateur, qui veut introduire des données dans l'autre zone de mémoire (SP2), est contrôlée.
